# FASCICULE DE BREVET EUROPEEN

(11) **EP 0 185 721 B1**
(45) Date de publication et mention de la délivrance du brevet: **24.02.1988**
(21) Numéro de dépôt: 85903016.5
(22) Date de dépôt: 25.06.1985
(51) Int. Cl.: H01H 13/70

(54) **CLAVIER POUR BOITIER DE COMMANDE D'UN APPAREIL ELECTRIQUE**
TASTATUR FÜR DAS BEDIENUNGSGEHÄUSE EINES ELEKTRISCHEN GERÄTES
KEYBOARD FOR THE CONTROL BOX OF AN ELECTRIC APPARATUS

(30) Priorité: 26.06.1984 FR 8410056
(43) Date de publication de la demande: 02.07.1986
(73) Titulaire: TABUR CAOUTCHOUC (SOCIETE ANONYME), 56005 Vannes Cédex (FR)
(72) Inventeur: LOHEAC, Charles, F-56400 Auray (FR)
(74) Mandataire: Chambon, Gérard
(86) Numéro de dépôt international: FR8500173
(87) Numéro de publication internationale: WO8600462

(56) Documents cités:
- EP-A- 0 074 315
- US-A- 3 823 309

## Description

L'invention concerne un clavier pour boîtier de commande d'un appareil électrique.

Les claviers classiques pour boîtier de commande d'appareils électriques tels que les calculatrices, téléphones ou autres comportent généralement des touches d'appui en plastique munies de pastilles métalliques de contact qui agissent sur un circuit imprimé.

Les touches de ces claviers classiques sont solliciées en position de repos (hors contact) par des ressorts.

Selon une évolution de ces claviers, on a supprimé les ressorts en utilisant une nappe de contacteurs en silicone non conducteur, chaque contacteur faisant saillie de ladite nappe par une cloque formant ressort. Les pastilles métalliques ont alors avantageusement été remplacées par des pastilles en silicone conducteur.

Dans ces dispositifs, les touches en plastique sont guidées et en appui sur lesdits contacteurs.

Toutefois, selon un autre mode de réalisation, il a été imaginé de mouler directement les touches avec la nappe de contacteurs, lesdites touches étant alors également en silicone.

L'un des inconvénients des dispositifs dont les touches sont distinctes de la nappe de contacteurs, réside dans l'obligation et la difficulté d'assurer un montage de ces éléments séparés dans le boîtier, alors que les claviers sont généralement fabriqués et livrés à part.

Les dispositifs dans lesquels les touches en silicone sont d'une seule pièce avec la nappe de contacteurs présentent par contre l'inconvénient de réduire l'espace disponible sous ladite nappe.

Si les touches sont évidées intérieurement pour gagner de la place, elles risquent alors de n'être plus assez rigides notamment lorsqu'il s'agit de touches munies de plusieurs pastilles de contact.

Enfin, il est impossible, avec de tels dispositifs à nappe de contacteurs classiques munis de touches séparées ou non, de prévoir un éclairage du clavier par diodes luminescentes sans avoir recours à des dispositifs compliqués ou encombrants à double circuit imprimé par exemple.

C'est notamment pour résoudre ces problèmes que l'invention propose de dissocier les touches d'appui de la nappe de contacteurs mais de manière originale de facon à concevoir un clavier complet prêt à l'emploi.

Le clavier selon l'invention comporte une nappe qui forme une pluralité de contacteurs faisant saillie chacun de ladite nappe par l'intermédiaire d'une cloque qui est déformable élastiquement et qui fait fonction de ressort, lesdits contacteurs étant pourvus de touches d'appui et de pastilles de contact destinées à venir toucher un circuit imprimé, disposé sous la nappe de contacteurs, lorsque l'on exerce une pression sur les touches. Ce clavier est remarquable en ce qu'au moins certains desdits contacteurs comportent des tétons disposés à l'opposé des pastilles de contact et qui sont destinés à venir s'emboîter à force dans des logements correspondants ménagés dans les touches d'appui.

Avantageusement, pour des raisons que l'on verra ci-après, la nappe de contacteurs présente des saillies destinées à venir s'appuyer sur le circuit imprimé de manière à créer un espace entre ce dernier et ladite nappe de contacteurs.

Dans ce cas, et de préférence, les saillies sont aménagées autour des axes de déplacement des pastilles de contact.

Selon un mode de réalisation muni des saillies de séparation sus-mentionnées, la nappe de contacteurs est traversée par une ou plusieurs diodes luminescentes disposées entre les contacteurs et sous ou entre les touches tandis que la nappe de contacteurs et les touches ménagent un espace libre entre elles et le boîtier de manière à permettre à la lumière des diodes de se diffuser dans cet espace après s'être diffusée dans l'espace compris entre le circuit imprimé et la nappe de contacteurs.

Il est clair que les touches d'appui peuvent être réalisees individuellement ou non en n'importe quelle matière (plastique ou autre).

Toutefois, selon un mode de réalisation tout particulièrement intéressant les touches d'appui sont formées d'un bloc dans une nappe de touches qui recouvre la nappe de contacteurs, lesdites touches faisant saillie chacune de ladite nappe de touches par l'intermédiaire d'une cloque souple qui recouvre une ou plusieurs des cloques déformables élastiquement de la nappe de contacteurs.

De préférence alors, la nappe de contacteurs et la nappe de touches sont constituées par du silicone non conducteur tandis que les pastilles de contact sont constituées par du silicone conducteur.

Dans le cas où certaines touches commandent plusieurs contacteurs, il peut être avantageux qu'au moins certaines de ces touches présentent chacune au moins un ajour ménagé dans la cloque souple correspondante de ladite touche de manière à permettre la diffusion par cet ajour de la lumière provenant d'au moins une diode qui traverse la nappe de contacteurs et qui est disposée sous ladite touche et entre les contacteurs de celle-ci.

Lorsque les touches sont formées d'une matière souple, comme le silicone, certaines au moins de ces touches peuvent être rigidifiées par des renforts en plastique qui s'emboîtent dans les mêmes tétons de la nappe de contacteurs que lesdites touches.

Enfin, l'invention propose aussi un procédé de fabrication d'un clavier dont les touches sont toutes solidaires de la même nappe, comme mentionné ci-avant, qui est remarquable en ce qu'il consiste notamment à fabriquer par moulage la nappe de contacteurs dont certains au moins sont munis de tétons et la nappe de touches d'appui munies de logements correspondants auxdits tétons, à superposer les deux nappes et à emboîter par pression les tétons de la nappe de contacteurs dans les logements correspondants de la nappe de touches.

L'invention sera bien comprise et d'autres particularités apparaîtront à la lecture de la description qui va suivre d'un mode de réalisation selon l'invention et qui se réfère au dessin annexé dans lequel:
- la figure 1 montre en plan une nappe de contacteurs selon l'invention,
- les figures 2 et 3 sont des coupes selon II-II et III-III de la figure 1,
- la figure 4 montre en plan une nappe de touches d'appui selon l'invention,
- les figures 5 et 6 sont des coupes selon V-V et VI-VI de la figure 4,
- la figure 7 montre en plan un boîtier de commande muni d'un clavier selon l'invention.
- les figures 8 et 9 sont des coupes selon Vlll-VIII et IX-IX de la figure 7.

Les figures 1, 2 et 3 montrent une nappe 1 obtenue par moulage de silicone non conducteur qui constitue une pluralité de contacteurs 2.

Chaque contacteur 2 fait saillie de la nappe 1 par une cloque 3 qui est souple et déformable élastiquement et qui présente un téton 4 à l'opposé duquel est aménagée dans la cloque 3, une pastille de contact 5 en silicone conducteur par exemple.

Coaxialement aux axes des tétons 4 et des pastilles 5, la nappe 1 présente des saillies annulaires 6 dont la fonction apparaîtra ci-après.

Les figures 4, 5 et 6 montrent une nappe 7 également obtenue par moulage de silicone et qui constitue une pluralité de touches d'appui 8.

Les touches 8 présentent des longueurs différentes et font saillies de la nappe 7 par des cloques 9 tandis qu'elles sont munies intérieurement d'au moins un logement 10 de forme correspondante à celle des tétons 4 des contacteurs 2.

Les figures 7, 8 et 9 montrent un boîtier de commande 11 dans lequel est monté un clavier selon l'invention.

Dans le boîtier 11 est aménagé de manière classique, un circuit imprimé 12 muni de composants électroniques 13, 13'.

Comme le montre plus particulièrement les figures 8 et 9, la nappe 1 de contacteurs et la nappe 7 de touches sont solidarisées entre elles par emboîtement à force des tétons 4 des contacteurs dans les logements 10 des touches.

Les deux nappes 1 et 7 ainsi solidarisées reposent sur le circuit imprimé 12 par les saillies 6 de manière telle qu'il existe un espace entre ledit circuit 12 et les nappes.

Les dessins permettent de parfaitement comprendre un procédé simple de fabrication.

Il suffit en effet, par moulage, de fabriquer les nappes 1 et 7 représentées sur les figures, de superposer lesdites nappes et de les solidariser (figures 8 et 9) comme précisé ci-avant.

Il est clair que l'agencement et l'emplacement des contacteurs et des touches sont étudiés de manière que les tétons 4 des contacteurs soient en regard des logements 10 des touches.

Il est important de noter ici que si les cloques 3 des contacteurs 2 (figures 2, 3 et 8) font office de ressort de manière à faire reprendre auxdits contacteurs leur position initiale après enfoncement des touches, les cloques 9 de ces dernières (figures 5, 6 et 8) sont simplement souples et destinées à permettre à la nappe de touches de se déformer pour que lesdites touches accompagnent les contacteurs.

Comme le montrent les figures 8 et 9, des diodes luminescentes 14 (figure 8) et 14' (figure 9) sont aménagées dans le circuit imprimé 12 et traversent des ajours 15, 15' prévus dans la nappe 1 de contacteurs (figures 1 à 3).

Dans ce mode de réalisation, les diodes 14 et 14' sont prévues sous des touches longues à plusieurs contacteurs (fonction et/ou par exemple) et de telle sorte que lesdites diodes sont disposées entre les contacteurs 2 de ladite touche.

Ces touches présentent sur les grands côtés de leurs cloques 9 des ajours comme on peut le voir en 16 sur les figures 6 et 9.

Dans le mode de réalisation montré sur les dessins, les nappes 1 et 7 présentent des bords périphériques qui sont disposés à distance du boîtier 11 (figures 8 et 9).

En outre, une plaquette translucide 17 est aménagée dans le boîtier 11 (figure 8 et 9).

La plaquette 17 présente des ajours correspondants aux touches 8 qui traversent lesdits ajours. Cette plaquette prend appui sur un rebord 18 (figure 7 à 9) du boîtier tandis que les touches viennent en butée sur la plaquette par des épaulements dont elles sont munies.

Comme le montre aussi les figures 8 et 9, des renforts (tels que des inserts) 19 et 19' en polyamide par exemple, sont prévus pour au moins les touches commandant plusieurs contacteurs.

Les renforts 19 et 19' présentent des ajours destinés à être traversés par les tétons 4 des contacteurs 2 des touches concernées et possèdent éventuellement un évidement 20, 20' pour faire de la place aux diodes 14, 14' lorsque ces touches sont enfoncées.

Il est clair qu'avec un tel mode de réalisation la lumière provenant des diodes 14, 14' peut se diffuser sous les touches, entre les contacteurs 2 et au travers des ajours 16, des cloques 9. En outre, ladite lumière peut également se diffuser sur tout le clavier, grâce à l'espace compris entre la nappe 1 et le circuit imprimé 12, et l'espace compris entre les nappes 1, 7 et le boîtier 11.

Le mode de réalisation décrit ci-avant n'est pas limitatif de l'invention qui peut présenter de nombreuses variantes.

C'est ainsi par exemple que les touches 8 peuvent ne pas faire partie d'une nappe 7 mais être disposées individuellement.

Bien que les saillies 6 permettent une diffusion de la lumière des diodes 14, 14', celles-ci ne sont pas obligatoires.

Les diodes peuvent en outre être disposées sous les touches simples, la nappe 1 et les touches étant éventuellement translucides, ou encore entre deux touches.

Si les dessins montrent des renforts 19, 19', pour des touches à plusieurs contacteurs, ils peuvent aussi être prévus pour des touches simples.

De même, les touches à plusieurs contacteurs peuvent simplement reposer sur certains d'entre eux, ces derniers n'ayant alors pas de tétons 4.

Enfin, le clavier montré aux figures 7 à 9 est donné à titre d'exemple et de très nombreuses dispositions peuvent être imaginées selon les applications envisagées (calculatrice, téléphone etc.).

## Revendications

1. Clavier pour boîtier (11) de commande d'un appareil électrique comportant une nappe (1) qui forme une pluralité de contacteurs (2) faisant saillie chacun de ladite nappe par l'intermédiaire d'une cloque (3) qui est déformable élastiquement et qui fait fonction de ressort, lesdits contacteurs (2) étant pourvus de touches d'appui (8) et de pastilles (5) de contact destinées à venir toucher un circuit imprimé (12), disposé sous la nappe (1) de contacteurs, lorsque l'on exerce une pression sur les touches, clavier caractérisé en ce qu'au moins certains desdits contacteurs (2) comportent des tétons (4) disposés à l'opposé des pastilles (5) de contact et qui sont destinés à venir s'emboîter à force dans des logements (10) correspondants ménagés dans les touches d'appui (8).

2. Clavier selon la revendication 1, caractérisé en ce que la nappe (1) de contacteurs (2) présente des saillies (6) destinées à venir s'appuyer sur le circuit imprimé (12) de manière à créer un espace entre ce dernier et ladite nappe de contacteurs.

3. Clavier selon la revendication 2, caractérisé en ce que les saillies (6) sont aménagées autour des axes de déplacement des pastilles (5) de contact.

4. Clavier selon l'une des revendications 2 et 3, caractérisé en ce que la nappe (1) de contacteurs (2) est traversée par une ou plusieurs diodes (14, 14') luminescentes disposées entre les contacteurs et sous ou entre les touches (8) tandis que la nappe de contacteurs et les touches ménagent un espace libre entre elles et le boîtier (11) de manière à permettre à la lumière des diodes (14, 14') de se diffuser dans cet espace après s'être diffusée dans l'espace compris entre le circuit imprimé (12) et la nappe (1) de contacteurs.

5. Clavier selon l'une des revendications 1 à 4, caractérisé en ce que les touches d'appui (8) sont formées d'un bloc dans une nappe (7) de touches qui recouvre la nappe (1) de contacteurs, lesdites touches faisant saillie chacune de ladite nappe (7) de touches par l'intermédiaire d'une cloque (9) souple qui recouvre une ou plusieurs des cloques (3) déformables élastiquement de la nappe (1) de contacteurs.

6. Clavier selon la revendication 5, caractérisé en ce que la nappe (1) de contacteurs et la nappe (7) de touches sont constituées par du silicone non conducteur tandis que les pastilles de contact sont constituées par du silicone conducteur.

7. Claviers selon l'une des revendications 5 et 6 dont certaines touches (8) commandent plusieurs contacteurs (2), caractérisé en ce qu'au moins certaines de ces touches présentent chacune au moins un ajour (16) ménagé dans la cloque (9) souple correspondante de ladite touche de manière à permettre la diffusion par cet ajour de la lumière provenant d'au moins une diode (14) qui traverse la nappe (1) de contacteurs et qui est disposée sous ladite touche et entre les contacteurs de celle-ci.

8. Clavier selon l'une des revendications 1 à 7, caractérisé en ce qu'il comporte une plaquette (17) translucide munie d'ajours qui sont traversés par les touches (8).

9. Clavier selon l'une des revendications 1 à 8, dont les touches sont formées d'une matière souple, caractérisé en ce que certaines au moins de ces touches (8) comportent des renforts (19, 19') en plastique qui s'emboîtent dans les mêmes tétons (4) de la nappe (1) de contacteurs que lesdites touches (8).

10. Procédé de fabrication d'un clavier selon l'une des revendications 5 à 9, caractérisé en ce qu'il consiste notamment à fabriquer par moulage la nappe (1) de contacteurs (2) dont certains au moins sont munis de tétons (4) et la nappe (7) de touches d'appui (8) munies de logements (10) correspondants auxdits tétons, à superposer les deux nappes et à emboîter par pression les tétons (4) de la nappe (1) de contacteurs dans les logements (10) correspondants de la nappe (7) de touches.

## Patentansprüche

1. Tasttatur für das Badienungsgehäuse (11) eines elektrischen Gerätes, mit einer Decke (1), die eine Mehrzahl von Kontaktgebern (2) bildet, von denen jeder durch Zwischenschaltung einer elastisch verformbaran und die Funktion einer Feder ausübenden Blase (3) aus der besagten Decke herausragt, wobei basagte Kontaktgaber (2) mit Drucktastenknöpfen (8) versehen sind und mit Kontaktplättchen (5), die dazu bestimmt sind, einen unter der Kontaktgeberdecke (1) angeordneten gedruckten Schaltkreis (12) zu berühren, wenn man einen Druck auf die Tastenknöpfe ausübt, Tasttatur, dadurch gekennzeichnet, daß mindestens bestimmte der besagten Kontaktgeber (2) Kappen (4) tragen, die an der den Kontaktplättchen (5) gegenüberliegenden Seite angeordnet sind und die dazu bestimmt sind unter Krafteinwirkung in entsprechende in den Drucktastenknöpfen (8) angeordnete Sitze (10) eingesteckt zu werden.

2. Tasttatur nach Anspruch 1, dadurch gekennzeichnet, daß die Decke (1) mit Kontaktgebern (2) Vorsprünge (6) aufweist, die dazu bestimmt sind, sich auf dem gedruckten Schaltkreis (12) derart abzustützen, daß zwischen letzterem und der besagten Kontaktgeberdecke ein Zwischenraum geschaffen wird.

3. Tasttatur nach Anspruch 2, dadurch gekennzeichnet, daß die Vorsprünge (6) um die Verschiebungsachsen der Kontaktplättchen (5) herum angeordnet sind.

4. Tasttatur nach einem der Ansprüche 2 und 3, dadurch gekennzeichnet, daß die Decke (1) mit Kontaktgebern (2) von einer oder mehreren Leuchtdioden (14, 14') durchsetzt ist, die zwischen den Kontaktgebern und unter oder zwischen den Tastenknöpfen (8) angeordnet sind, während die Kontaktgeberdecke und die Tastenknöpfe zwischen sich und dem Gehäuse (11) einen freien Raum lassen derart, daß das Licht der Dioden (14, 14') sich in diesem Raum verteilen kann, nachdem es sich in dem zwischen dem gedruckten Schaltkreis (12) und der Kontaktgeberdecke (1) eingeschlossenen Raum verteilt hat.

5. Tasttatur nach einem der Ansprüche 1 bis 4, dadurch gekennzeichnet, daß die Drucktastenknöpfe (8) als Block in einer Tastenknopfdecke (7) ausgebildet sind, welche die Kontaktgeberdecke (1) überdeckt, wobei die besagten Tastenknöpfe jeweils aus der besagten Tastenknopfdecke (7) herausragen durch Zwischenschaltung einer weichen Blase (9), die eine oder mehrere der verformbaren elastischen Blasen (3) der Kontaktgeberdecke (1) überdeckt.

6. Tasttatur nach Anspruch 5, dadurch gekennzeichnet, daß die Kontaktgeberdecke (1) und die Tastenknopfdecke (7) aus nichtleitendem Silikonmaterial bestehen, während die Kontaktplättchen aus leitendem Silikonmaterial bestehen.

7. Tasttatur nach einem der Ansprüche 5 und 6, bei der bestimmte Tastenknöpfe (8) mehrere Kontaktgeber (12) betätigen, dadurch gekennzeichnet, daß mindestens bestimmte dieser Tastenknöpfe jeweils mindestens eine Durchbrechung (16) besitzen, die in der dem besagten Tastenknopf entsprechenden weichen Blase (9) angeordnet ist derart, daß die Verteilung des von mindestens einer die Kontaktgeberdecke (1) durchsetzenden und unter besagtem Tastenknopf und zwischen dessen Kontaktgebern angeordneten Diode (14) ausgehenden Lichtes durch diese Durchbrechung ermöglicht wird.

8. Tasttatur nach einem der Ansprüche 1 bis 7, dadurch gekennzeichnet, daß sie ein lichtdurchlässiges Plättchen (17) aufweist, das mit Ausnehmungen versehen ist, die von den Tastenknöpfen (8) durchsetzt sind.

9. Tasttatur nach einem der Ansprüche 1 bis 8, bei der die Tastenknöpfe aus weichem Material gebildet sind, dadurch gekennzeichnet, daß wenigstens bestimmte dieser Tastenknöpfe (8) Verstärkungen (19, 19') aus Kunststoff aufweisen, die in die gleichen Kappen (4) der Kontaktgeberdecke (1) eingesteckt sind wie besagte Tastenknöpfe (8).

10. Verfahren zur Herstellung einer Tasttatur nach einem der Ansprüche 5 bis 9, dadurch gekennzeichnet, daß es insbesondere darin besteht, daß die Decke (1) mit Kontaktgebern (2), von denen mindestens bestimmte mit Kappen (4) versehen sind und die Decke (7) mit Drucktastenknöpfen (8), die mit den Kappen entsprechenden Sitzen (10) versehen sind, hergestellt werden, daß die beiden Decken übereinandergelegt werden und daß durch Preßdruck die Kappen (4) der Kontaktgeberdecke (1) in die entsprechenden Sitze (10) der Tastenknopfdecke (7) eingesteckt werden.

## Claims

1. Keypad for the control of electrical equipment comprising a sheet (1) incorporating a number of plungers (2) each one being made to project from the said sheet by means of an elastically distortable protuberance (3) which has the function of a spring, the said plungers (2) being provided with operating keys (8), and contacts (5) intended to come into contact with a printed circuit (12) placed under the sheet (1) of plungers when pressure is exerted on the keys, characterised in that at least some of the said plungers (2) comprise projections (4) arranged opposite the contacts (5) and which are intended to fit by pressure into corresponding sockets (10) arranged in the operating keys (8).

2. Keypad according to claim 1, characterised in that the sheet (1) of plungers (2) has projections (6) intended to be brought to bear on the printed circuit (12) in such a way as to create a space between the latter and the said sheet of plungers.

3. Keypad according to claim 2, characterised in that the projections (6) are arranged around the axes of movement of the contact keys.

4. Keypad according to claims 2 and 3, characterised in that the sheet (1) of plungers (2) is penetrated by one or more light emitting diodes (14, 14') arranged between the plungers and below or between the keys (8), whilst the sheet of plungers and the keys provide a free space between them and the keypad (11) in such a way as to enable the light from the diodes (14, 14') to be diffused in this space after being diffused in the space comprised between the printed circuit (12) and the sheet (1) of plungers.

5. Keypad according to one of claims 1 to 4, characterised in that the operating keys (8) are formed in one block in the sheet (7) of keys which covers the sheet (1) of plungers, the said keys each projecting from the said sheet (7) of keys by means of a protuberance (9) which covers one or more of the elastically distortable protuberances (3) of the sheet (1) of plungers.

6. Keypad according to claim 5, characterised in that the sheet (1) of plungers and the sheet (7) of keys are formed of nonconducting silicone whilst the contacts are formed of conducting silicone.

7. Keypads according to one of claims 5 and 6 of which certain keys (8) control several plungers (2), characterised in that at least some of the keys have at least one orifice placed in the flexible protuberance (9) corresponding to the said key in such a way as to enable the diffusion via this orifice of the light proceeding from at least one diode (14) which penetrates the sheet (1) of plungers and which is arranged under the said key and between the plungers of the latter.

8. Keypad according to one of claims 1 to 7, characterised in that it comprises a small translucent plate (17) fitted with orifices which are traversed by the keys (8).

9. Keypad according to one of claims 1 to 8, of which the keys are formed from a flexible material, characterised in that at least one of the keys (8) comprises plastic reinforcements (19, 19') which fit into the same projections (4) of the sheet (1) of plungers as the said keys (8).

10. Process of manufacturing a keypad according to one of claims 5 to 9, characterised in that it consists mainly of moulding the sheet (1) of plungers (2) at least some of which are fitted with projections (4) and the sheet (7) of operating keys (8) fitted with sockets (10) corresponding to the said projections (4) to superimpose the two sheets and to fit by pressure the projections (4) of the sheet (1) of plungers into the corresponding sockets (10) of the sheet (7) of keys.
